# EUROPÄISCHE PATENTSCHRIFT

(11) **EP 0 100 958 B1**
(45) Veröffentlichungstag und Bekanntmachung des Hinweises auf die Patenterteilung: **29.10.1986**
(21) Anmeldenummer: 83107360.6
(22) Anmeldetag: 27.07.1983
(51) Int. Cl.: A47C 27/00, A47C 27/05, A47C 27/04

(54) **Matratze für einen Lattenrost**
Mattress for a slatted bed spring structure
Matelas pour un sommier à lattes

(30) Priorität: 18.08.1982 DE 8223248 U
(43) Veröffentlichungstag der Anmeldung: 22.02.1984
(73) Patentinhaber: hülsta-werke Hüls GmbH & Co KG, D-48693 Stadtlohn (DE)
(72) Erfinder: Meijer, Marinus, NL-7137 HM Lichtenvoorde (NL); Sauerbrey, Gerd, 442o Coesfeld (DE); Becker, Karl, D-4408 Dülmen 2 (DE)
(74) Vertreter: Habbel, Hans-Georg, Dipl.-Ing.

## Beschreibung

Die Erfindung bezieht sich auf eine Matratze für einen Lattenrost gemäss dem Oberbegriff des Hauptanspruches.

Matratzen sind allgemein, z.B. aus der DE-OS 3046759, bekannt. Aufgabe dieser bekannten Matratze ist, eine insbesondere als Federkernmatratze ausgebildete Matratze zu schaffen, die sich gut reinigen lässt und bei der ggf. einzelne Teile auswechselbar sind. Die Auswechselbarkeit soll dabei hygienische Aufgaben erfüllen.

Es ist auch vorgeschlagen worden, zwischen der Kernabdeckung und der eigentlichen Überzughülle auf der Obserseite und Unterseite des Kernbauteiles unterschiedlich gestaltete Zwischenschichten vorzusehen, die als sogenannte Winter- oder Sommerseite der Matratze ein unterschiedliches Wärmeverhalten der Matratze bedingen. Um diese unterschiedlich gestalteten Seiten zum Einsatz zu bringen, ist es erforderlich, die Matratze jeweils umzudrehen.

Nachteilig bei den bekannten Anordnungen ist, dass die Art und Ausbildung der Winter- oder Sommerseite von den Fabrikationsbetrieben abhängt und nicht individuell vom Kunden oder Benutzer der Matratze eingestellt werden kann. So ist beispielsweise ein Einstellen der jeweiligen Schicht unter Berücksichtigung von medizinischen Bedingungen nicht möglich.

Aus der DE-PS 2756477 ist es bei einem Lattenrost bekannt, die Stützlatten der Latten untereinander zu verbinden, so dass bestimmte Bereiche der Latten gegenüber der normalen Federung des Lattenrostes härter gestaltet werden können. Das Bestreben dieser bekannten Einrichtung ist, eine «Verschleppung» der Federcharakteristik der einen Latte zur anderen Latte hin zu erreichen, da die Einzellatten ja als Einzelkomponenten Einzelfedercharakteristik aufweisen, während die Zwischenräume zwischen den Latten keinerlei Federcharakteristik besitzen. Durch eine solche «Verschleppung» der Federcharakteristik wird ein möglichst einheitliches Bild der Federcharakteristik eines Lattenrostes angestrebt.

Der Erfindung liegt die Aufgabe zugrunde, eine Matratze zu schaffen, mit der der Liegekomfort wesentlich erhöht werden kann, wobei Anpassungen der Matratze an medizinische oder Komfortansprüche je nach dem gewählten Einsatzzweck der Matratze möglich sind und die Matratze in vorteilhafter Weise in Verbindung mit einem an sich zum Stand der Technik gehörenden Lattenrost eingesetzt werden kann und auf die Federungseigenschaft eines Lattenrostes anpassbar ist und in der Lage ist, diese Federeigenschaft zu beeinflussen.

Diese der Erfindung zugrundeliegende Aufgabe wird durch die Merkmale des kennzeichnenden Teiles des Anspruches 1 gelöst.

Durch den erfindungsgemässen Vorschlag wird also eine hartflexible Auflagerschicht geschaffen, die Schutz für das Kernbauteil der Matratze auch bei grösseren Lattenabständen gibt.

Die hartflexible Auflagerschicht überwindet die Zwischenräume zwischen den einzelnen Latten und schafft eine «Verschleppung» der Federcharakteristik der einzelnen Latte auf die andere Federlatte zu, so dass eine Übertragung der Federcharakteristik auch auf den Zwischenraum zwischen den Latten erfolgt. Somit wird eine Wechselwirkung zwischen der Federeigenschaft der oberen Matratze bedingt durch die hartflexible Auflagerschicht mit der Federeigenschaft des Lattenrostes herbeigeführt. Weiterhin ist es möglich, den Einsatz an bestimmte medizinische Bedingungen anzupassen. Hier können durch Verwendung unterschiedlicher Kernbauteile und unterschiedlicher Einlagen verschiedene Härteeinstellungen nach medizinischen oder körpergewichtsabhängigen Erfordernissen erreicht werden.

Für allergische Personen kann hier eine Anpassung der Schicht an die jeweilige Allergie erfolgen und schliesslich ist es möglich, den Einsatz auch formtechnisch so auszubilden, dass beispielsweise bestimmte Stützbereiche anders, d.h. härter oder weicher, gestaltet werden als übrige Bereiche der Matratze.

Durch die Erfindung wird ein einseitiger Aufbau vorgeschlagen, der bei einer nicht wendbaren Matratze zur Anwendung kommt, wodurch eine Flexibilitätserhöhung erreicht wird, weil weniger Material auf der Unterseite bei Anstellen des Lattenrostes gelängt werden muss, sich der oberhalb des Kernbauteiles befindliche Werkstoff bzw. die dort befindliche Werkstoffkombination aber leicht stauchen lässt.

Durch die erfindungsgemässe Anordnung wird dem Benutzer der Matratze die Möglichkeit gegeben, je nach seinen Wünschen den Freiraum mit einer Füllung zu versehen, die den jeweiligen Anforderungen am besten gerecht wird, wobei das Austauschen einzelner Füllungen und Ersetzen der Füllung gegen eine andere ohne Schwierigkeiten möglich ist. Hierbei ist es z.B. ohne weiteres möglich, durch Verwendung unterschiedlicher Einlagenhöhen unterschiedliche Matratzenendhöhen einzustellen.

Die Matratze kann mit einem üblichen Federkern ausgerüstet sein, in gleicher Weise können aber auch Latex, Schaumkern oder Wassermatratzenkerne eingesetzt werden, ebenso wie Kerne aus Kunststoffwürfeln oder versehen mit einer Luftfederung. Als hartflexible Auflagerschicht wird eine entsprechende Schaumstoffschicht vorgeschlagen.

Ein Ausführungsbeispiel der Erfindung wird nachfolgend anhand der Zeichnung erläutert.

Die Zeichnung zeigt dabei eine Schnittdarstellung eines Teiles einer Matratze zur Verdeutlichung des Erfindungsgedankens.

In der Zeichnung ist mit 1 ein Kernbauteil einer Matratze bezeichnet. Das Kernbauteil 1 kann beliebiger Ausbildung sein und wird nach oben, unten und zu den Seiten hin durch eine Kernabdekkung 3 abgedeckt. Hierbei ist es möglich, zwischen dem Kernbauteil 1 und der eigentlichen Kernabdeckung 3 eine entsprechende Verschleissschicht 4 vorzusehen, wobei die Kernabdeckung 3 nach oben hin durch eine Trikotschicht 5 abgeschlossen sein kann.

Insgesamt wird die Matratze durch eine Überzughülle 6 abgeschlossen, die - wie bei 7 erkennbar ist - einen Reissverschluss aufweist und damit geöffnet werden kann. Die Überzughülle 6 ist bei dem dargestellten Ausführungsbeispiel im oberen Bereich, d.h. dem Liegebereich, so ausgebildet, dass ein Zwischenraum geschaffen wird, in den eine den Liegekomfort erhöhende Zwischenschicht 8 eingesetzt werden kann. Vorzugsweise ist dabei die Überzughülle 6 zweiteilig derart ausgebildet, dass ein Oberteil und ein Unterteil geschaffen wird. Das Unterteil kann vorzugsweise mit der Kernabdeckung 3b und mit der Auflagerschicht 3a fest verbunden sein, so dass hygienischen oder ästhetischen Anforderungen entsprechend nur das Oberteil ausgewechselt wird.

Die das Kernbauteil 1 nach unten hin abdekkende Auflagerschicht 3a kann durch einen Verbundschaum gebildet sein, der ein hohes Raumgewicht in der Grössenordnung von 120-145 aufweist. Hierdurch wird eine Flexibilitätserhöhung erzielt, d.h., hierdurch wird eine hartflexible Auflagerschicht geschaffen, die die Einzelfedercharakteristik jeder einzelnen Latte verschleppt und beeinflusst.

Die das Kernbauteil 1 nach oben hin abdeckende Kernabdeckung 3b und die das Kernbauteil 1 zu den vier Aussenseiten hin abdeckende Kernabdeckung 3b wird vorzugsweise aus einem Schaumstoff gebildet, der ein niedrigeres Raumgewicht aufweist, das beispielsweise in der Grössenordnung von 35 liegt.

Nach oben hin wird die äussere Kernabdekkung 3b, die in den Seitenbereichen vorgesehen ist, durch ein Profilstück 9 abgeschlossen, das wiederum aus einem Verbundschaum hohen Raumgewichtes bestehen kann und das ein Nach-Aussen-Abrutschen auf der Matratze vermeidet und dadurch den Liegekomfort erhöht. Durch öffnen des Reissverschlusses 7 wird ein Freiraum 10 freigegeben, in den ein beliebig gestalteter Einsatz 11 eingesetzt werden kann. Die Ausbildung dieses Einsatzes 11 sowohl hinsichtlich des Werkstoffes wie auch hinsichtlich der Formgebung richtet sich nach medizinischen oder Komfortansprüchen und kann leicht ausgewechselt werden, so dass damit Anpassungen an Temperaturänderungen oder an die die Matratze benutzende Person (beispielsweise in Krankenhäusern od. dgl.) leicht möglich ist.

Durch Verwendung unterschiedlicher Kernbauteile 1 und unterschiedlicher Einlagen 11 können verschiedene Härteeinstellungen nach medizinischen oder körpergewichtsabhängigen Erfordernissen erreicht werden. Weiterhin lassen sich durch Verwendung unterschiedlicher Höhen der Einlagen 11 unterschiedliche Matratzenendhöhen erreichen.

Die Überzughülle 6 wird vorzugsweise mit einer sogenannten Quersteppung versehen, d.h. einer Steppung, die quer zur Längsachse der Matratze ausgerichtet ist, um so eine Faltenbildung beim Anstellen des Lattenrostrahmens und dadurch bedingten Knicken der Matratze nicht offensichtlich werden zu lassen.

Die Verbindung der Einlage 11 mit dem Kernbauteil 1 bzw. den zugeordneten Kernabdeckungen 3 kann über Reissverschluss, Klettenband oder Druckknöpfe möglich gemacht werden. Vorzugsweise sind die Kernabdeckungen 3b mit der Auflagerschicht 3a fest verbunden und selbstverständlich kann die Auflagerschicht 3a auch aus einem anderen hartflexiblen Werkstoff gebildet werden, der in der Lage ist, die der Erfindung zugrundeliegende Aufgabe zu lösen.

Zusammenfassend ist festzustellen, dass durch die Erfindung eine in spezieller Weise an einen Lattenrost ausgebildete Matratze geschaffen wird, die der Federcharakteristik des Lattenrostes angepasst ist, die Federcharakteristik des Lattenrostes verbessert bzw. verändert und die trotzdem einen hohen Liegekomfort schafft.

## Patentansprüche

1. Matratze mit einem Kernbauteil (1), einer das Kernbauteil umschliessenden Kernabdekkung (3) sowie einer äusseren Überzughülle (6), die mit einem Verschluss (7) ausgerüstet ist, dadurch gekennzeichnet, dass bei Einsatz der Matratze für einen Lattenrost zwischen Überzughülle (6) und oberhalb des Kernbauteiles (1) bzw. der Kernabdeckung (3) ein Freiraum (10) vorgesehen ist, in den hinsichtlich ihres Werkstoffes und/ oder ihrer Formgebung unterschiedlich ausgebildete Einsätze (11) einführbar sind, und die Unterseite der Matratze mit einer in Anpassung an die Federcharakteristik und die Formgebung der Latten eines Lattenrostes sowie deren Abstände voneinander angepassten hartflexiblen Auflagerschicht (3a) ausgerüstet ist.

2. Matratze nach Anspruch 1, dadurch gekennzeichnet, dass zwischen der Überzughülle (6) und dem Freiraum (10) im oberen Bereich der Matratze (2) eine an sich bekannte, den Liegekomfort bedingende Zwischenschicht (8) vorgesehen ist.

3. Matratze wenigstens nach Anspruch 1, dadurch gekennzeichnet, dass die Auflagerschicht (3a) durch einen Verbundschaum hohen Raumgewichtes (Raumgewicht 120-145) gebildet wird.

4. Matratze nach Anspruch 1 bis 3, dadurch gekennzeichnet, dass oberhalb des Kernbauteiles (1) und in den vier Seitenbereichen der Matratze die Kernabdeckung (3b) durch einen Schaumstoff gebildet wird, der ein relativ niedriges Raumgewicht aufweist (Raumgewicht etwa 35).

5. Matratze nach einem oder mehreren der vorhergehenden Ansprüche, dadurch gekennzeichnet, dass in den vier Seitenbereichen der Matratze die seitlichen Kernabdeckungen (3) nach oben hin durch ein sich nach aussen erweiterndes Profilstück (9) gebildet sind, das aus Verbundschaum hohen Raumgewichtes (Raumgewicht 120-145) gebildet ist.

6. Matratze wenigstens nach Anspruch 1, dadurch gekennzeichnet, dass die Überzughülle (6) mit einer quer zur Längsachse der Matratze ausgerichteten Steppung versehen ist.

7. Matratze wenigstens nach Anspruch 1, dadurch gekennzeichnet, dass die Einsätze (9, 11) mit dem Kernbauteil (1) über ein Verbindungsmittel wie Reissverschluss, Klettenband, Druckknöpfe od. dgl. verbunden sind.

8. Matratze wenigstens nach Anspruch 1, dadurch gekennzeichnet, dass die Kernabdeckung (3b) mit der Auflagerschicht (3a) fest verbunden ist.

9. Matratze wenigstens nach Anspruch 1, dadurch gekennzeichnet, dass die Überzughülle aus einem Oberteil und einem Unterteil gebildet ist, wobei das Unterteil fest mit der Auflagerschicht (3a) und einem Teil der Kernabdeckung (3b) verbunden ist und über ein leicht lösbares Mittel (Reissverschluss 7) an den oberen Teil anschliesst.

## Claims

1. Mattress with a core unit (1), a core cover (3) which surrounds the core unit, and also an outer envelope (6) which is provided with a closing fastener (7), characterised in that when using the mattress with a grid of supporting slats there is provided between the envelope (6) and above the core unit (1) or core cover (3) a free space (10) into which there can be introduced insert elements (11) of different construction as regards their material and/or configuration, and the underside of the mattress is provided with a support layer (3a) of hard flexibility which is adapted to the spring characteristic and the shaping of the slats of a grid of supporting slats and the spacing of the latter from one another.

2. Mattress according to claim 1, characterised in that a per se known intermediate layer (8) promoting reclining comfort is provided between the outer envelope (6) and the free space (10) in the upper region of the mattress (2).

3. Mattress at least according to claim 1, characterised in that the support layer (3a) is formed by a composite foam having a high specific gravity (specific gravity 120-145).

4. Mattress according to claims 1 to 3, characterised in that above the core unit (1) and in the four side regions of the mattress the core cover (3b) is formed of a foam material which is of a relatively low specific gravity (specific gravity about 35).

5. Mattress according to one or more of the preceding claims, characterised in that in the four side regions of the mattress the lateral core covers (3) are extended upwardly by a section element (9) which widens in the outward direction and which is formed of composite foam of high specific gravity (specific gravity 120-145).

6. Mattress at least according to claim 1, characterised in that the outer envelope (6) is provided with a quilting which is directed transversely to the longitudinal axis of the mattress.

7. Mattress at least according to claim 1, characterised in that the insert elements (9, 11) are joined to the core unit (1) by a connecting means such as a sliding clasp fastener, velcro strip, press-studs, or the like.

8. Mattress at least according to claim 1, characterised in that the core cover (3b) is connected fast to the support layer (3a).

9. Mattress at least according to claim 1, characterised in that the outer envelope is formed of a top part and a bottom part, the bottom part being joined securely to the support layer (3a) and to a part of the core cover (3b) and is joined to the upper part by means of a readily releasable means (sliding clasp fastener 7).

## Revendications

1. Matelas muni d'un élément de coeur (1), d'un recouvrement de coeur (3) entourant l'élément de coeur ainsi que d'une enveloppe extérieure de revêtement (6) qui est équipée d'une fermeture (7), caractérisé par le fait que dans le cas d'utilisation du matelas pour un sommier à lattes, entre l'enveloppe de revêtement (6) et le dessus de l'élément de coeur (1) ou du recouvrement de coeur (3) est prévu un espacement libre (10) dans lequel peuvent être introduits des éléments d'insertion (11) constitués différemment quant à leur matériau et/ou leur forme et que le côté inférieur du matelas est muni d'une couche d'appui flexible dure (3a) adaptée à la raideur et à la forme des lattes d'un sommier à lattes ainsi qu'à leur espacement mutuel.

2. Matelas selon la revendication 1, caractérisé par le fait qu'entre l'enveloppe de revêtement (6) et l'espacement libre (10) est prévue, dans la région supérieure du matelas (2), une couche intermédiaire (8) en elle-même connue assurant le confort de couchage.

3. Matelas au moins selon la revendication 1, caractérisé par le fait que la couche d'appui (3a) est formée par une matière alvéolaire composite de haute densité (densité 120 à 145).

4. Matelas selon les revendications 1 à 3, caractérisé par le fait qu'au-dessus de l'élément de coeur (1) et dans les quatre régions latérales du matelas, le recouvrement de coeur (3b) est formé par une matière alvéolaire qui présente une densité relativement basse (densité environ 35).

5. Matelas selon une ou plusieurs des revendications précédentes, caractérisé par le fait que dans les quatre régions latérales du matelas, les recouvrements latéraux de coeur (3) sont formés, vers le haut, par une pièce profilée (9) s'élargissant vers l'extérieur, qui estformée de matière alvéolaire composite de haute densité (densité 120 à 145).

6. Matelas au moins selon la revendication 1, caractérisé par le fait que l'enveloppe de revêtement (6) est munie d'une piqûre alignée transversalement à l'axe longitudinal du matelas.

7. Matelas au moins selon la revendication 1, caractérisé par le fait que les éléments d'insertion (9, 11), sont reliés à l'élément de coeur (1) par l'intermédiaire d'un moyen de liaison tel qu'une fermeture à glissière, une bande à crochets, des boutons-pression ou un moyen similaire.

8. Matelas au moins selon la revendication 1, caractérisé par le fait que le recouvrement de coeur (3b) est relié solidairement à la couche d'appui (3a).

9. Matelas au moins selon la revendication 1, caractérisée par le fait que l'enveloppe de revêtement est formé d'une partie supérieure et d'une partie inférieure, la partie inférieure étant reliée solidairement à la couche d'appui (3a) et à une partie du recouvrement de coeur (3b) et se raccordant à la partie supérieure par l'intermédiaire d'un moyen facilement détachable (fermeture à glissière 7).
